# EUROPÄISCHE PATENTSCHRIFT

(11) **EP 1 481 761 B1**
(45) Veröffentlichungstag und Bekanntmachung des Hinweises auf die Patenterteilung: **03.05.2006**
(21) Anmeldenummer: 03011786.5
(22) Anmeldetag: 24.05.2003
(51) Int. Cl.: B24B 5/42, B24B 35/00, B24B 21/02

(54) **Vorrichtung zur Finishbearbeitung von Wellen, insbesondere von Kurbel- und Nockenwellen**
Finishing machine for crankshafts and camshafts
Machine de finition pour vilebrequins et arbres à cames

(43) Veröffentlichungstag der Anmeldung: 01.12.2004
(73) Patentinhaber: Thielenhaus Technologies GmbH, 42285 Wuppertal (DE)
(72) Erfinder: Steinwender, Horst, 42289 Wuppertal (DE)
(74) Vertreter: Albrecht, Rainer Harald

(56) Entgegenhaltungen:
- DE-C- 10 009 980

## Beschreibung

Die Erfindung betrifft eine Vorrichtung zur Finishbearbeitung von Wellen, insbesondere von Kurbel- und Nockenwellen, mit
mindestens einem Werkzeugträger, der der Umlaufbewegung eines um seine Rotationsachse rotierenden Werkstückes folgt, und
mindestens einem an einem Kopfstück des Werkzeugträgers angeordneten Werkzeug zur Finishbearbeitung des Werkstückes.

Eine Vorrichtung mit den beschriebenen Merkmalen ist aus der Druckschrift DE 100 09 980 C1 bekannt. Bei der bekannten Vorrichtung weist der Werkzeugträger ein Kreuzführungssystem auf, welches durch Linearbewegungen in zwei Achsen den Werkstückbewegungen folgt. Der Werkzeugträger weist einen hydraulisch, elektromechanisch oder pneumatisch betriebenen Andrückschuh auf, der die zu bearbeitende Werkstückoberfläche fest umschließt. Bei einer Anordnung mehrerer Werkzeugträger zur gleichzeitigen Bearbeitung mehrerer Oberflächen des Werkstückes ist zunächst ein sogenanntes "Teaching" erforderlich, um die Position der einzelnen Werkzeugträger an die Gestalt des Werkstückes anzupassen.

Der Erfindung liegt die Aufgabe zugrunde, eine Vorrichtung anzugeben, die ein exaktes, einfaches und schnelles Finishbearbeiten von Wellen, insbesondere von Kurbel- und Nockenwellen, ermöglicht.

Die Aufgabe wird durch die Merkmale des Anspruchs 1 gelöst.

Die Lagerwellen können Kopien des Werkstückes sein oder aber auch aus bereits bearbeiteten Werkstücken bestehen. Der Rotationsantrieb kann über das Werkstück und/oder eine oder beide Lagerwellen erfolgen.

Vorzugsweise sind entlang der Lagerwellen mehrere Werkzeugträger zur gleichzeitigen Bearbeitung von Werkstückflächen des Werkstückes angeordnet. Dies ermöglicht eine komplette Werkstückbearbeitung in einem einzigen Bearbeitungsvorgang. Da die Position der Werkzeugträger durch die Lagerwellen festgelegt ist, ist kein "Teaching" mehr erforderlich, um die Positionen der Werkzeugträger an die Gestalt des Werkstückes anzupassen.

Vorzugsweise umgreifen die Enden des Kopfstückes die Bearbeitungsoberfläche des Werkstückes. Das Kopfstück kann hierbei aus mindestens zwei Andrückschuhen bestehen, die radial zur Bearbeitungsoberfläche zustellbar oder schwenkbeweglich miteinander verbunden sind. Alternativ kann das Kopfstück auch gabelförmig ausgebildet sein. In diesem Fall ist es möglich, den Werkzeugträger einstückig herzustellen.

Vorzugsweise wird als Werkzeug ein Schleifband verwendet, welches das Werkstück teilweise umschlingend zwischen den beiden Kopfstückenden gespannt ist. An den Kopfstückenden können drehbewegliche Rollen zur reibungsarmen Führung des Schleifbandes angeordnet sein. Ferner kann es zweckmäßig sein, dass innerhalb der Umgreifung des Kopfstückes mindestens eine Andrückrolle am Werkzeugträger angeordnet ist, die das Schleifband zusätzlich an die Bearbeitungsoberfläche andrückt. Das Schleifband kann kontinuierlich oder getaktet an dem Werkstück vorbeilaufen. Vorzugsweise ist das Schleifband als Endlosband um eine an dem Werkzeugträger angeordnete Umlenkrolle gespannt. Die Umlenkrolle ist mit einem Antrieb ausgerüstet, der die Laufbewegung des Bandes ermöglicht. Alternativ kann an dem Werkzeugträger auch eine mit dem einen Ende des Schleifbandes verbundene, von dem Schleifband umwickelte drehbewegliche Spenderrolle und eine mit dem anderen Ende des Schleifbandes verbundene Aufwickelrolle angeordnet sein. Von der Spenderrolle wird frisches Schleifband abgewickelt, während gleichzeitig benutztes Schleifband auf der mit einem Antrieb ausgerüsteten Aufwickelrolle aufgewickelt wird. Im Rahmen der Erfindung liegt auch die Verwendung eines Werkzeuges, welches mit dem Werkstück eine linienförmige Berührungsfläche bildet, z. B. eines Honsteines.

In weiterer Ausgestaltung lehrt die Erfindung, dass an dem dem Kopfstück gegenüberliegenden Ende des Werkzeugträgers ein weiteres Kopfstück mit Werkzeug zur gleichzeitigen Finishbearbeitung eines zweiten synchron und phasengleich zu den Lagerwellen um seine Achse rotierenden Werkstückes angeordnet ist, dessen Gestalt dem ersten Werkstück entspricht. Dies erlaubt die gleichzeitige Bearbeitung von zwei gleichen Werkstücken.

Im Folgenden wird die Erfindung anhand einer lediglich ein Ausführungsbeispiel darstellenden Zeichnung ausführlich erläutert. Es zeigen schematisch:
- Fig. 1: eine Seitenansicht einer erfindungsgemäßen Vorrichtung zur Finishbearbeitung von Wellen,
- Fig. 2 und 3: weitere Ausgestaltungen der erfindungsgemäßen Vorrichtung ebenfalls in einer Seitenansicht.

Die Figuren zeigen jeweils eine Vorrichtung zur Finishbearbeitung von Wellen, insbesondere von Kurbel- und Nockenwellen. Die Vorrichtung weist einen Werkzeugträger 1 auf, der der Umlaufbewegung eines um seine Rotationsachse A rotierenden Werkstückes 2, im vorliegenden Fall einer Kurbelwelle, folgt. An einem Kopfstück 3 des Werkzeugträgers 1 ist ein Werkzeug 4 zur Finishbearbeitung der Kurbelwelle 2 angeordnet. Im Ausführungsbeispiel wird als Werkzeug 4 ein Schleifband verwendet. Parallel zum Werkstück 2 sind zwei Lagerwellen 5,5' angeordnet, deren Gestalt dem Werkstück 2 entspricht. Die Lagerwellen 5,5' können hierbei Kopien des Werkstückes 2 sein, oder aber auch aus bereits bearbeiteten Werkstücken bestehen. Die Lagerwellen 5,5' rotieren synchron und phasengleich zum Werkstück 2 um ihre Achsen B,B', wobei der Rotationsantrieb über eine oder beide Lagerwellen 5,5' erfolgt. Der Werkstückträger 1 ist an Umfangsflächen 6,6' der Lagerwellen 5,5' gelagert, die der zu bearbeitenden Fläche 7 des Werkstückes 2 entsprechen. Die Vorrichtung erlaubt eine einfache konstruktive Gestaltung sowie eine präzise Lagerung des Werkzeugträgers 1. Die Position des Werkzeugträgers 1 ist durch die beiden Lagerwellen 5,5' festgelegt, so dass vor dem Einspannen der zu bearbeitenden Kurbelwelle 2 keine zusätzlichen Vorrichtungen zur Justierung des Werkzeugträgers 1 erforderlich sind. Nach dem Ausspannen der bearbeiteten Kurbelwelle 2 behält der Werkzeugträger 1 seine Position bei, wodurch ein schneller und einfacher Werkstückwechsel ermöglicht wird. Zur gleichzeitigen Bearbeitung mehrerer Werkstückflächen 7,8,9 des Werkstückes sind entlang der Lagerwellen 5,5' mehrere Werkzeugträger 1,1',1 " angeordnet, die aus Gründen der Übersichtlichkeit lediglich mit gestrichelten Linien angedeutet sind. Hierdurch ist ein vollständiges, präzises und schnelles Finishen aller zu bearbeitenden Flächen des Werkstückes in einem einzigen Bearbeitungsvorgang möglich. Bei der erfindungsgemäßen Vorrichtung ist kein "Teaching" mehr erforderlich, da die Positionen der einzelnen Werkzeugträger 1,1',1' ' durch die Lagerwellen 5,5' vorgegeben ist.

Das Kopfstück 3 ist gabelförmig ausgebildet, so dass die Enden 10,10' des Kopfstückes die Bearbeitungsoberfläche 7 des Werkstückes 2 umgreifen. An den Kopfstückenden 10,10' sind drehbewegliche Rollen 11,11' zur Führung des Schleifbandes 4 angeordnet, welches zwischen den beiden Kopfstückenden 10,10' gespannt ist und dabei die Kurbelwelle 2 teilweise umschlingt. Der gabelförmige Werkzeugträger 1 ist einstückig und daher kostengünstig herstellbar. Durch die Umschlingung des Werkstückes 2 gewährleistet das Schleifband 4 eine große Andrückoberfläche. Das Schleifband 4 läuft kontinuierlich oder getaktet an dem Werkstück 2 vorbei. In Fig. 1 ist das Schleifband 4 als Endlosband ausgebildet, welches um eine an dem Werkzeugträger 1 angeordnete Umlenkrolle 12 gespannt ist. Die Umlenkrolle 12 besitzt einen nicht dargestellten Antrieb, der die Laufbewegung des Schleifbandes 4 ermöglicht. Das Werkstück 2 oder die Lagerwellen 5,5' mit den daran befestigten Werkzeugträgern 1,1',1" sind auf einem verschiebbaren (nicht dargestellten) Zustellschlitten angeordnet.

In Fig. 2 besteht das Kopfstück 3 aus zwei Andrückschuhen 13,13', die schwenkbeweglich miteinander verbunden sind. Die Andrückschuhe 13,13' können beispielsweise hydraulisch, elektromechanisch oder auch pneumatisch betrieben werden. Innerhalb der Umgreifung ist eine zusätzliche Andrückrolle 14 am Werkzeugträger 1 angeordnet. An dem Werkzeugträger 1 ist eine mit dem einen Ende des Schleifbandes 4 verbundene, von dem Schleifband 4 umwickelte drehbewegliche Spenderrolle 15 und eine mit dem anderen Ende des Schleifbandes 4 verbundene Aufwickelrolle 16 angeordnet. Durch die mit einem (nicht dargestellten) Antrieb ausgerüstete Aufwickelrolle 16 kann von der Spenderrolle 15 gezielt frisches Schleifband abgewickelt werden, während gleichzeitig bereits benutzte Bereiche des Schleifbandes 4 auf der Aufwickelrolle 16 aufgerollt werden.

Die Fig. 3 zeigt eine Ausführungsform der Erfindung, bei der an dem dem Kopfstück 3 gegenüberliegenden Ende 17 des Werkzeugträgers 1 ein weiteres von dem Schleifband 4 umspanntes Kopfstück 3' zur gleichzeitigen Finishbearbeitung einer zweiten synchron und phasengleich zu den Lagerwellen 5,5' um ihre Achse A' rotierenden Kurbelwelle 2' angeordnet ist, deren Gestalt der ersten Kurbelwelle 2 entspricht. Auf diese Weise ist es möglich, mit der Vorrichtung zwei Kurbelwellen 2,2' gleichzeitig vollständig zu bearbeiten. In diesem Fall sind zweckmäßigerweise die beiden Kurbelwellen 2,2' auf zwei separaten verschiebbaren (nicht dargestellten) Zustellschlitten angeordnet.

## Patentansprüche

1. Vorrichtung zur Finishbearbeitung von Wellen, insbesondere von Kurbel- und Nockenwellen, mit
mindestens einem Werkzeugträger (1), der der Umlaufbewegung eines um seine Rotationsachse (A) rotierenden Werkstückes (2) folgt, und
mindestens einem an einem Kopfstück (3) des Werkzeugträgers (1) angeordneten Werkzeug (4) zur Finishbearbeitung des Werkstückes
**gekennzeichnet durch** zwei parallel zum Werkstück (2) angeordnete Lagerwellen (5,5'), deren Gestalt dem Werkstück (2) entspricht, wobei die Lagerwellen (5,5') synchron und phasengleich zum Werkstück (2) um ihre Achsen (B,B') rotieren und wobei der Werkzeugträger (1) an Umfangsflächen (6,6') der Lagerwellen (5,5') gelagert ist, die der zu bearbeitenden Fläche (7) des Werkstückes (2) entsprechen.

2. Vorrichtung nach Anspruch 1, **dadurch gekennzeichnet, dass** entlang der Lagerwellen (5,5') mehrere Werkzeugträger (1,1',1") zur gleichzeitigen Bearbeitung von Werkstückflächen (7,8,9) des Werkstückes (2) angeordnet sind.

3. Vorrichtung nach Anspruch 1 oder 2, **dadurch gekennzeichnet, dass** die Enden (10,10') des Kopfstückes (3) die Bearbeitungsoberfläche (7) des Werkstückes (2) umgreifen.

4. Vorrichtung nach Anspruch 3, **dadurch gekennzeichnet, dass** das Kopfstück (3) aus mindestens zwei Andrückschuhen (13,13') besteht, die radial zur Bearbeitungsoberfläche (7) zustellbar oder schwenkbeweglich miteinander verbunden sind.

5. Vorrichtung nach Anspruch 3, **dadurch gekennzeichnet, dass** das Kopfstück (3) gabelförmig ausgebildet ist.

6. Vorrichtung nach einem der Ansprüche 3 bis 5, **dadurch gekennzeichnet, dass** das Werkzeug (4) als Schleifband ausgebildet ist, welches das Werkstück (2) teilweise umschlingend zwischen den beiden Kopfstückenden (10,10') gespannt ist.

7. Vorrichtung nach Anspruch 6, **dadurch gekennzeichnet, dass** das Schleifband (4) als Endlosband um eine an dem Werkzeugträger (1) angeordnete drehbewegliche Umlenkrolle (12) gespannt ist.

8. Vorrichtung nach Anspruch 6, **dadurch gekennzeichnet, dass** an dem Werkzeugträger (1,1',1") eine mit dem einen Ende des Schleifbandes (4) verbundene, von dem Schleifband (4) umwickelte drehbewegliche Spenderrolle (13) und eine mit dem anderen Ende des Schleifbandes (4) verbundene drehbewegliche Aufwickelrolle (16) angeordnet ist.

9. Vorrichtung nach Anspruch 1 bis 8, **dadurch gekennzeichnet, dass** an dem dem Kopfstück (3) gegenüberliegenden Ende (17) des Werkzeugträgers (1,1',1") ein weiteres Kopfstück (3') mit Werkzeug (4) zur gleichzeitigen Finishbearbeitung eines zweiten synchron und phasengleich zu den Lagerwellen (5,5') um seine Achse (A') rotierenden Werkstückes (2') angeordnet ist, dessen Gestalt dem ersten Werkstück (2) entspricht.

## Claims

1. A device for finishing shafts, in particular crankshafts and camshafts, with
at least one tool carrier (1) that follows the rotating motion of a work piece (2) that turns around its rotational axis (A), and
at least one tool (4) arranged on a head section (3) of the tool carrier (1) to finish the work piece
**characterized by** two bearing shafts (5, 5') arranged parallel to the work piece (2), whose design reflects the work piece (2), wherein the bearing shafts (5, 5') rotate synchronously and in phase with the work piece (2) around their axes (B, B'), and wherein the tool carrier (1) is mounted on peripheral surfaces (6, 6') of the bearing shafts (5, 5'), which correspond to the surface (7) of the work piece (2) to be machined.

2. The device according to claim 1, characterize din that several tool carriers (1, 1', 1") are arranged along the baring shafts (5, 5') to simultaneously machine work piece surfaces (7, 8, 9) of the work piece (2).

3. The device according to claim 1 or 2, **characterized in that** the ends (10, 10') of the head section (3) envelop the machining surface (7) of the work piece (2).

4. The device according to claim 3, **characterized in that** the head section (3) consists of at least two pressure shoes (13, 13') that can be advanced radially to the machining surface (7) or are connected to each other so that they can swivel.

5. The device according to claim 3, **characterized in that** the head section (3) is forked.

6. The device according to one of claims 3 to 5, **characterized in that** the work piece (4) is designed as a grinding belt that tensions the work piece (2) between the two head section ends (10, 10') in a partially looping manner.

7. The device according to claim 6, **characterized in that** the grinding belt (4) is tensioned as a continuous belt around a rotatable deflection roller (12) arranged on the tool carrier (1).

8. The device according to claim 6, **characterized in that** the tool carrier (1, 1', 1") has a rotatable donor roll (13) connected with the one end of the grinding belt (4), which winds around the rotatable donor roll, and a rotatable winding roll (16) connected with the other end of the grinding belt (4).

9. The device according to claim 1 to 8, **characterized in that** the end (17) of the tool carrier (1, 1', 1") opposite the head section (3) has another head section (3') with a tool (4) for simultaneously finishing a second work piece (2') that rotates synchronously and in phase with the bearing shafts (5, 5') around its axis (A'), and whose design corresponds to the first work piece (2).

## Revendications

1. Dispositif de finition de l'usinage d'arbres, notamment d'arbres à manivelle et à cames, comportant
au moins un porte-outil (1) qui suit le mouvement de rotation d'une pièce (2) tournant autour de son axe de rotation (A) et
au moins un outil (4) disposé sur une pièce de tête (3) du porte-outil (1) pour la finition de l'usinage de la pièce,
**caractérisé par** deux arbres d'appui (5, 5') disposés parallèlement à la pièce (2) et dont la forme correspond à la pièce (2), les arbres d'appui (5, 5') tournant de manière synchrone et en même phase avec la pièce (2) autour de leurs axes (B, B') et le porte-outil (1) s'appuyant sur les surfaces circonférentielles (6, 6') des arbres d'appui (5, 5') qui correspondent à la surface à usiner (7) de la pièce (2).

2. Dispositif selon la revendication 1, **caractérisé en ce que** sont disposés, le long des arbres d'appui (5, 5'), plusieurs porte-outils (1, 1', 1") pour l'usinage simultané de surfaces (7, 8, 9) de la pièce (2).

3. Dispositif selon la revendication 1 ou 2, **caractérisé en ce que** les extrémités (10, 10') de la pièce de tête (3) entourent la surface d'usinage (7) de la pièce (2).

4. Dispositif selon la revendication 3, **caractérisé en ce que** la pièce de tête (3) est composée d'au moins deux sabots de compression (13, 13') qui peuvent être approchés radialement par rapport à la surface d'usinage (7) ou sont reliés l'un à l'autre avec une mobilité de pivotement.

5. Dispositif selon la revendication 3, **caractérisé en ce que** la pièce de tête (3) est réalisée en forme de fourche.

6. Dispositif selon une des revendications 3 à 5, **caractérisé en ce que** l'outil (4) est réalisé sous forme d'une bande abrasive qui est tendue de manière à entourer partiellement la pièce (2) entre les deux extrémités de la pièce de tête (10, 10').

7. Dispositif selon la revendication 6, **caractérisé en ce que** la bande abrasive (4) est tendue sous forme d'une bande sans fin autour d'un cylindre d'inversion mobile en rotation (12) disposé sur le porte-outil (1).

8. Dispositif selon la revendication 6, **caractérisé en ce que**, sur le porte-outil (1, 1', 1"), est disposé un rouleau distributeur mobile en rotation (13) et rattaché à une extrémité de la bande abrasive (4) et un rouleau récepteur mobile en rotation (16) rattaché à l'autre extrémité de la bande abrasive (4).

9. Dispositif selon les revendications 1 à 8, **caractérisé en ce qu'**à l'extrémité (17) opposée à la pièce de tête (3) du porte-outil (1, 1', 1"), est disposée une autre pièce de tête (3') comportant un outil (4) pour la finition simultanée de l'usinage d'une deuxième pièce (2') tournant de manière synchrone et en même phase avec les arbres d'appui (5, 5') autour de son axe (A') et dont la forme correspond à la première pièce (2).
